# EUROPÄISCHE PATENTSCHRIFT

(11) **EP 3 980 137 B1**
(45) Veröffentlichungstag und Bekanntmachung des Hinweises auf die Patenterteilung: **26.07.2023**
(21) Anmeldenummer: 20750164.4
(22) Anmeldetag: 05.06.2020
(51) Int. Cl.: A62C 5/00, A62C 27/00, A62C 5/02, B01F 23/45, B01F 23/40, B01F 25/31, B01F 25/314, B01F 25/51

(54) **VERFAHREN SOWIE FLÜSSIGKEITS-MISCHSYSTEM ZUM BEREITSTELLEN EINES FLÜSSIGKEITSGEMISCHES**
METHOD AND LIQUID-MIXING SYSTEM FOR PROVIDING A LIQUID MIXTURE
PROCÉDÉ AINSI QUE SYSTÈME DE MÉLANGE DE LIQUIDES POUR LA PRÉPARATION D'UN MÉLANGE LIQUIDE

(30) Priorität: 06.06.2019 AT 505142019
(43) Veröffentlichungstag der Anmeldung: 13.04.2022
(73) Patentinhaber: Rosenbauer International AG, 4060 Leonding (AT)
(72) Erfinder: JUNGMAIR, Roland, 4611 Buchkirchen (AT); HAMMER, Hannes, 4223 Katsdorf (AT)
(74) Vertreter: Burger, Hannes
(86) Internationale Anmeldenummer: PCT/AT2020/060227
(87) Internationale Veröffentlichungsnummer: WO 2020/243764

(56) Entgegenhaltungen:
- EP-A1- 2 426 568
- GB-A- 1 286 049
- US-A1- 2014 238 703

## Beschreibung

Die Erfindung betrifft ein Verfahren sowie ein Flüssigkeits-Mischsystem zum Bereitstellen eines Flüssigkeitsgemisches durch Mischen von Wasser mit zumindest einem Additiv.

Die US 2014/0238703 A1 und die daraus hervorgegangene AT 513 994 B1 beschreiben jeweils ein Schaumtestsystem für ein Feuerwehrfahrzeug. Dabei wird die Genauigkeit eines Schaumzugabesystems des Feuerwehrfahrzeugs getestet und dabei folgende Verfahrensschritte durchgeführt. Es wird das Schaumzugabesystem in einem normalen Modus betrieben, bei dem ein Schaumkonzentratstrom durch eine Schaumdosiervorrichtung strömt und danach mit einem ersten Tankwasserstrom, der von einem Wassertank auf dem Fahrzeug zugeführt wird, gemischt. Das Schaumzugabesystem wird dann in einem Testmodus betrieben, bei dem ein Testwasserstrom, der von dem Wassertank zugeführt wird, durch die Schaumdosiervorrichtung strömt und danach mit einem zweiten Tankwasserstrom, der ebenfalls von dem Wassertank zugeführt wird, gemischt. Während mindestens eines Abschnitts des Betriebs im Testmodus wird die Menge des Testwasserstroms, die durch die Schaumdosiervorrichtung strömt, gemessen. Nachteilig dabei ist, dass ein eigener Prüfvorgang zum Feststellen der Genauigkeit und Funktionstüchtigkeit des Schaumzugabesystems notwendig ist.

Die EP 2 426 568 A1 beschreibt eine Dosiervorrichtung zum Beimischen von Additiven zu einem unter Druck stehenden Wasserstrom in einer Wasserleitung mit einer zu einer Additivquelle führenden Additivleitung, die über ein Regelventil zu einer Wasserleitung führt. Das gewünschte Mischverhältnis des Additivs zu dem Wasser ist durch das in der Additivleitung angeordnete Regelventil steuerbar. Es wird der zugeleitete Strom des Additivs und vor der Abgabe der Gesamt-Strom der Gemischmenge aus Additiv und Wasser jeweils mit einer Messvorrichtung ermittelt und die Signale der beiden Messvorrichtungen je einem Messwertumformer zugeführt, welche der Durchflussmenge proportionale Signale an den Regler abgeben. Bei einer Unterbrechung im laufenden Löschbetrieb wird die Zufuhr des Additivs zum Wasser durch Ventile unterbrochen. Um bei erneuter Betriebsaufnahme das zuvor eingestellte und gewünschte Mischungsverhältnis von Additiv und Wasser wieder herstellen zu können, ist eine Speichereinrichtung vorgesehen, in welcher die Einstellungswerte des Regelventils abgespeichert sind. Die Speichereinrichtung ist mit einem Regler für das Regelventil operativ verbunden und kann Einstellungswerte für das Regelventil von dem Regler übernehmen beziehungsweise an diesen übergeben. Damit kann der Schritt zur Neuermittlung der Zumisch- und Druckdifferenzwerte in der Dosiervorrichtung bei einem erneuten Anfahren nach einer Unterbrechung dadurch umgangen, dass das Regelventil und gegebenenfalls auch das Druckdifferenzventil sofort wieder in den Zustand vor der Unterbrechung versetzt werden beziehungsweise in diesem Zustand während der Unterbrechung verbleiben.

Aufgabe der vorliegenden Erfindung war es, die Nachteile des Standes der Technik zu überwinden und ein Verfahren und ein Flüssigkeits-Mischsystem zum Bereitstellen eines Flüssigkeitsgemisches, welches durch Mischen von Wassermit zumindest einem Additivgebildet wird, zur Verfügung zu stellen, mittels dem die Genauigkeit und Funktionstüchtigkeit festgestellt und überwacht werden kann.

Diese Aufgabe wird durch ein Verfahren sowie ein Flüssigkeits-Mischsystem zum Bereitstellen eines Flüssigkeitsgemisches, welches durch Mischen von Wassermit zumindest einem Additivgebildet wird, gemäß den Ansprüchen gelöst.

Das Verfahren dient zum Bereitstellen eines Flüssigkeitsgemisches durch Mischen von Wasser mit zumindest einem Additivmittels eines Flüssigkeits-Mischsystems, bei dem folgende Schritte durchgeführt werden
- Bereitstellen eines ersten Wasser-Speichers mit einem darin aufgenommenen ersten Wasser,
- Bereitstellen zumindest eines ersten Additiv-Speichers mit einem darin aufgenommenen ersten Additiv,
- Bereitstellen einer Mischanlage zum Zumischen zumindest des ersten Additivs zum zumindest ersten Wasser umfassend einen Additiv-Durchflussmesser, eine Additiv-Dosiervorrichtung und eine Mischvorrichtung,
- Bereitstellen einer Fördervorrichtung zum Fördern zumindest des ersten Wassers vom ersten Wasser-Speicher zu zumindest einer Abgabestelle,
- Bereitstellen eines Leitungsnetzes umfassend
   - eine Zuleitung, welche Zuleitung den ersten Wasser-Speicher mit der Fördervorrichtung verbindet,
   - eine erste Förderleitung, welche erste Förderleitung die Fördervorrichtung mit der zumindest einen Abgabestelle verbindet,
   - eine zweite Förderleitung, welche zweite Förderleitung von der ersten Förderleitung abzweigt, mit der Mischvorrichtung verbunden ist und weiters eingangsseitig zur Fördervorrichtung zurückführt,
   - eine Additiv-Leitung, welche Additiv-Leitung den ersten Additiv-Speicher mit der Additiv-Dosiervorrichtung und weiters mit der Mischvorrichtung verbindet und wobei der Additiv-Durchflussmesser zwischen dem ersten Additiv-Speicher und der Mischvorrichtung angeordnet ist,
- Fördern des ersten Wassers vom ersten Wasser-Speicher durch die erste Förderleitung zur zumindest einen Abgabestelle und weiters Zuführen eines Teilstroms durch die zweite Förderleitung zur Mischvorrichtung, in welcher Mischvorrichtung zumindest das erste Additiv dem zumindest ersten Wasserzugemischt wird und das Flüssigkeitsgemisch eingangsseitig der Fördervorrichtung zugeleitet wird, und wobei weiters vorgesehen ist
- dass von dem Additiv-Durchflussmesser von zumindest dem der Mischvorrichtung zugeleiteten Strom des ersten Additivs zumindest ein erster Messwert ermittelt wird und der zumindest eine erste Messwert an eine Steuerungsvorrichtung übermittelt wird,
- dass der von der Fördervorrichtung zur zumindest einen Abgabestelle geförderte Gesamtstrom des Flüssigkeitsgemisches von einem Flüssigkeitsgemisch-Durchflussmesser ermittelt wird und zumindest ein zweiter Messwert an die Steuerungsvorrichtung übermittelt wird,
- dass die an die Steuerungsvorrichtung übermittelten Messwerte an eine Datenspeichervorrichtung übermittelt und in dieser abgespeichert werden,
- dass ein Wasser-Durchflussmesser bereitgestellt wird und vom Wasser-Durchflussmesser im Leitungsverlauf der Zuleitung zumindest ein dritter Messwert des durch die Zuleitung hindurchströmenden Wasser-Stroms ermittelt wird und der zumindest eine dritte Messwert ebenfalls an die Steuerungsvorrichtung übermittelt wird, und der zumindest eine dritte Messwert von der Steuerungsvorrichtung ebenfalls an die Datenspeichervorrichtung übermittelt und in dieser abgespeichert wird,
- dass zumindest einzelne der ermittelten und in der Datenspeichervorrichtung abgespeicherten Messwerte von der Steuerungsvorrichtung in einem Messprotokoll zusammengefasst und bereitgestellt werden, und
- dass eine Ausgabevorrichtung bereitgestellt wird, und von der Ausgabevorrichtung das von der Steuerungsvorrichtung erstellte Messprotokoll von den in der Datenspeichervorrichtung abgespeicherten Messwerten ausgegeben wird.

Vorteilhaft ist bei diesem Vorgehen, dass so stets bei jedem Betrieb des Flüssigkeits-Mischsystems die Messwerte von den einzelnen dafür vorgesehenen Durchflussmessvorrichtungen von dem durch die jeweiligen Leitungen hindurch geförderten bzw. hindurchströmenden Flüssigkeitsstrom der Volumenstrom exakt ermittelt und zusätzlich noch an die Steuerungsvorrichtung übermittelt bzw. weitergeleitet werden. Die an die Steuerungsvorrichtung übermittelten Messwerte werden von dieser an eine Datenspeichervorrichtung übermittelt und in dieser dort abgespeichert. Damit wird bei jedem Betrieb und Einsatzfall des Flüssigkeits-Mischsystems die dabei erhobenen bzw. ermittelten Messwerte als Datensätze abgespeichert. Durch das Abspeichern und Archivieren der einzelnen Messwerte wird so eine laufende Überwachung sichergestellt, da die abgespeicherten Daten für Überprüfungszwecke herangezogen werden können.

Weiters wird von einem Wasser-Durchflussmesser im Leitungsverlauf der Zuleitung zumindest ein dritter Messwert des durch die Zuleitung hindurchströmenden Wasser-Stroms ermittelt und der zumindest eine dritte Messwert wird ebenfalls an die Steuerungsvorrichtung übermittelt. Durch das Vorsehen eines eigenen Wasser-Durchflussmessers wird so der Volumenstrom und damit verbunden die Zumischrate des Additivs zum Wasser noch exakter erhoben und festgestellt. Der Wasser-Durchflussmesser ermittelt dabei den durch die Zuleitung hindurchströmenden Wasser-Strom. Dabei wird das Wasser aus dem ersten Wasser-Speicher und/oder aus einer externen Entnahmestelle entnommen. Dabei wird stets der gesamte Wasser-Strom, welcher durch die Zuleitung hindurchströmt, exakt ermittelt

Es ist auch noch vorgesehen, dass der zumindest eine dritte Messwert von der Steuerungsvorrichtung an die Datenspeichervorrichtung übermittelt und in dieser abgespeichert wird. Durch das Abspeichern dieser dritten Messwerte wird so eine noch exaktere nachträgliche Überprüfung und Feststellung der Funktionstüchtigkeit des Flüssigkeits-Mischsystems durchgeführt.

Weiters werden zumindest einzelne der ermittelten und in der Datenspeichervorrichtung abgespeicherten Messwerte von der Steuerungsvorrichtung in einem Messprotokoll zusammengefasst und bereitgestellt. Durch das Zusammenfassen der erhobenen Messwerte in einem Messprotokoll und die Bereitstellung derselben wird so für jeden Betriebs- und Einsatzfall ein exakter Nachweis für die Genauigkeit und Funktionstüchtigkeit erbracht. Die Bereitstellung kann in elektronischer Form erfolgen. Es wäre aber auch ein Ausdruck in Papierform denkbar.

Schließlich ist noch vorgesehen, dass eine Ausgabevorrichtung bereitgestellt wird, und von der Ausgabevorrichtung das von der Steuerungsvorrichtung erstellte Messprotokoll von den in der Datenspeichervorrichtung abgespeicherten Messwerten ausgegeben wird. Durch die vorgesehene Ausgabevorrichtung wird so eine elektronische und/oder druckschriftliche Ausgabe des Messprotokolls von den erhobenen Messwerten und abgespeicherten Daten zum Nachweis der Funktionstüchtigkeit und Genauigkeit für jeden Betrieb und Einsatzfall des Flüssigkeits-Mischsystems erstellt.

Weiters ist ein Vorgehen vorteilhaft, bei dem das Flüssigkeits-Mischsystem in einem Fahrzeugaufbau eines Einsatzfahrzeugs, insbesondere eines Feuerlöschfahrzeugs, integriert ist. Da das Flüssigkeits-Mischsystem im Fahrzeugaufbau des Einsatzfahrzeugs integriert ist, kann so auf zusätzliche mobile Prüfvorrichtungen verzichtet werden. Damit können bei jedem Einsatzfahrzeug die dabei ermittelten Messwerte und abgespeicherte Daten ohne zusätzliche Tätigkeiten zur Verfügung gestellt werden.

Eine andere Vorgehensweise zeichnet sich dadurch aus, wenn die Ermittlung der Messwerte während bei in Betrieb befindlichem Flüssigkeits-Mischsystem kontinuierlich oder in vorbestimmten Zeitintervallen durchgeführt wird. Je nach gewähltem Zeitintervall kann so eine durchgängige oder aber auch abschnittsweise Kontrolle des gesamten Betriebs des Flüssigkeits-Mischsystems durchgeführt werden. Damit können auch kurzfristig auftretende Abweichungen und Ungenauigkeiten festgestellt und sofort durch entsprechende Nachjustierung des Steuerungssystems behoben werden.

Eine weitere vorteilhafte Vorgehensweise ist dadurch gekennzeichnet, dass zusätzlich und/oder optional zu dem im ersten Additiv-Speicher befindlichen ersten Additiv zumindest ein zweites Additiv der Mischvorrichtung zugeleitet wird. Damit wird die Möglichkeit geschaffen, für den jeweiligen Einsatzfall das dazu erforderliche Additivindividuell bereitstellen zu können. So kann im Einsatzfall eine rasche und individuelle Zumischung des jeweils benötigten Additivs ermöglicht werden. Das zumindest eine zweite Additiv kann auch im Einsatzfahrzeug in einem eigenen dafür vorgesehenen Additiv-Speicher mitgeführt werden.

Vorteilhaft ist auch eine Verfahrensvariante, bei welcher das zumindest eine zweite Additiv von einem außerhalb des Fahrzeugaufbaus des Einsatzfahrzeugs befindlichen zweiten Additiv-Speicher entnommen wird. Durch das externe Bereitstellen des zweiten Additiv-Speichers außerhalb des Fahrzeugaufbaus kann so entweder bei bereits verbrauchtem, ersten Additivweiterhin das Flüssigkeitsgemisch bereitgestellt werden oder dem Additiv-Strom ein zusätzliches, zweites Additivbeigemischt werden.

Eine andere Vorgehensweise zeichnet sich dadurch aus, wenn zusätzlich und/oder optional zu dem im ersten Wasser-Speicher befindlichen ersten Wasser zumindest ein zweites Wasser der Fördervorrichtung zugeleitet wird. Damit wird die Möglichkeit geschaffen, bei bereits verbrauchtem, ersten Wasseraus dem beim Einsatzfahrzeug mitgeführten Wasser-Speicher die Bereitstellung des Flüssigkeitsgemisches weiterhin aufrecht erhalten zu können.

Weiters ist ein Vorgehen vorteilhaft, bei dem das zumindest zweite Wasser von einer außerhalb des Fahrzeugaufbaus des Einsatzfahrzeugs befindlichen Entnahmestelle entnommen wird. Durch die zusätzliche außerhalb des Fahrzeugaufbaus befindliche Entnahmestelle können so auch externe Wasserspeicher zur Bildung des Flüssigkeitsgemisches herangezogen werden. Dadurch kann der Betrieb und damit verbunden die Einsatzdauer zusätzlich erhöht werden.

Eine weitere vorteilhafte Vorgehensweise ist dadurch gekennzeichnet, dass zumindest ein Teilstrom des Wassers vor der Fördervorrichtung von der Zuleitung abgezweigt wird und dieser Teilstrom des Wassers der Additiv-Leitung zugeführt wird und weiters die Entnahme des ersten Additivs aus dem ersten Additiv-Speicher und/oder die Entnahme des zweiten Additivs aus dem zweiten Additiv-Speicher unterbunden wird. Durch die mögliche Zuleitung zumindest eines Teilstroms des Wassers hin in die Additiv-Leitung kann so ein Nachspülen und Reinigen der Additiv-Leitungen nach Beendigung des Einsatzes einfach und bedienerfreundlich durchgeführt werden.

Vorteilhaft ist auch eine Verfahrensvariante, bei welcher von der Steuerungsvorrichtung ein Differenzwert von einem in der Steuerungsvorrichtung hinterlegten Sollwert eines Additiv-Sollstromes abzüglich des vom Additiv-Durchflussmesser ermittelten zumindest einen zweiten Messwerts gebildet wird und in Abhängigkeit vom ermittelten Differenzwert von der Steuerungsvorrichtung die Zufuhr des Additivs mittels der Additiv-Dosiervorrichtung erhöht oder verringert oder unverändert beibehalten wird. Durch den Soll-Ist-Wert-Vergleich kann so stets eine kontinuierliche Steuerung der Zumischrate des Additivs zur Bildung des Flüssigkeitsgemisches durchgeführt werden. Damit kann auch auf unterschiedliche Viskositäten der verwendeten Additive rasch reagiert und unmittelbar die Korrektur der Zumischmenge durchgeführt werden. Dies insbesondere dann, wenn ein zusätzliches Additiv und/oder ein Additiv eines anderen Herstellers im Zuge des Einsatzes verwendet wird.

Die Erfindung betrifft auch noch ein Flüssigkeits-Mischsystem zum Bereitstellen eines Flüssigkeitsgemisches, welches durch Mischen von Wassermit zumindest einem Additivgebildet wird, das Flüssigkeits-Mischsystem umfasst
- einen ersten Wasser-Speicher zur Aufnahme eines ersten Wassers,
- einen ersten Additiv-Speicher zur Aufnahme eines ersten Additivs,
- eine Mischanlage umfassend einen Additiv-Durchflussmesser, eine Additiv-Dosiervorrichtung und eine Mischvorrichtung zum Zumischen zumindest des ersten Additivs zum zumindest ersten Wasser, wobei der Additiv-Durchflussmesser zur Ermittlung eines ersten Messwerts eines der Mischvorrichtung zuzuleitenden Stroms des ersten Additivs ausgebildet ist,
- eine Fördervorrichtung zum Fördern zumindest des ersten Wassers vom ersten Wasser-Speicher zu zumindest einer Abgabestelle,
- ein Leitungsnetz umfassend
   - eine Zuleitung, welche Zuleitung den ersten Wasser-Speicher mit der Fördervorrichtung verbindet,
   - eine erste Förderleitung, welche erste Förderleitung die Fördervorrichtung mit der zumindest einen Abgabestelle verbindet,
   - eine zweite Förderleitung, welche zweite Förderleitung von der ersten Förderleitung abzweigt, mit der Mischvorrichtung verbunden ist und weiters eingangsseitig zur Fördervorrichtung zurückführt,
   - eine Additiv-Leitung, welche Additiv-Leitung den ersten Additiv-Speicher mit der Additiv-Dosiervorrichtung und weiters mit der Mischvorrichtung verbindet und wobei der Additiv-Durchflussmesser zwischen dem ersten Additiv-Speicher und der Mischvorrichtung angeordnet ist,
      insbesondere unter Verwendung des Verfahrens nach einem der vorhergehenden Ansprüche, bei dem weiters vorgesehen ist,
- dass ein Flüssigkeitsgemisch-Durchflussmesser vorgesehen ist, welcher Flüssigkeitsgemisch-Durchflussmesser zur Ermittlung zumindest eines zweiten Messwerts eines von der Fördervorrichtung zur zumindest einen Abgabestelle zu fördernden Gesamtstroms des Flüssigkeitsgemisches ausgebildet ist,
- dass ein Wasser-Durchflussmesser im Leitungsverlauf der Zuleitung vorgesehen ist, welcher Wasser-Durchflussmesser zur Ermittlung zumindest eines dritten Messwerts des durch die Zuleitung hindurchströmenden Wasser-Stroms ausgebildet ist,
- dass eine Steuerungsvorrichtung vorgesehen ist, welche Steuerungsvorrichtung zumindest mit dem Additiv-Durchflussmesser, dem Flüssigkeitsgemisch-Durchflussmesser, dem Wasser-Durchflussmesser und der Additiv-Dosiervorrichtung in Kommunikationsverbindung steht,
- dass eine Datenspeichervorrichtung vorgesehen ist, welche Datenspeichervorrichtung mit der Steuerungsvorrichtung in Kommunikationsverbindung steht und die Datenspeichervorrichtung zum Abspeichern der von der Steuerungsvorrichtung übermittelten Messwerte ausgebildet ist, und
- dass eine Ausgabevorrichtung vorgesehen ist, welche Ausgabevorrichtung dazu ausgebildet ist, ein von der Steuerungsvorrichtung erstelltes Messprotokoll von den in der Datenspeichervorrichtung abgespeicherten Messwerten auszugeben.

Der dadurch erzielte Vorteil liegt darin, dass so stets bei jedem Betrieb des Flüssigkeits-Mischsystems die Messwerte von den einzelnen dafür vorgesehenen Durchflussmessvorrichtungen von dem durch die jeweiligen Leitungen hindurch geförderten bzw. hindurchströmenden Flüssigkeitsstrom der Volumenstrom exakt ermittelt und zusätzlich noch an die Steuerungsvorrichtung übermittelt bzw. weitergeleitet werden. Die an die Steuerungsvorrichtung übermittelten Messwerte werden von dieser an eine Datenspeichervorrichtung übermittelt und in dieser dort abgespeichert. Damit wird bei jedem Betrieb und Einsatzfall des Flüssigkeits-Mischsystems die dabei erhobenen bzw. ermittelten Messwerte als Datensätze abgespeichert. Durch das Abspeichern und Archivieren der einzelnen Messwerte wird so eine laufende Überwachung sichergestellt, da die abgespeicherten Daten für Überprüfungszwecke herangezogen werden können.

Weiters ist noch eine Ausgabevorrichtung vorgesehen, welche Ausgabevorrichtung dazu ausgebildet ist, ein von der Steuerungsvorrichtung erstelltes Messprotokoll von den in der Datenspeichervorrichtung abgespeicherten Messwerten auszugeben. Durch die vorgesehene Ausgabevorrichtung wird so eine elektronische und/oder druckschriftliche Ausgabe des Messprotok olls von den erhobenen Messwerten und abgespeicherten Daten zum Nachweis der Funktionstüchtigkeit und Genauigkeit für jeden Betrieb und Einsatzfall des Flüssigkeits-Mischsystems erstellt.

Weiters kann es vorteilhaft sein, wenn das Flüssigkeits-Mischsystem in einem Fahrzeugaufbau eines Einsatzfahrzeugs, insbesondere eines Feuerlöschfahrzeugs, integriert ist. Da das Flüssigkeits-Mischsystem im Fahrzeugaufbau des Einsatzfahrzeugs integriert ist, kann so auf zusätzliche mobile Prüfvorrichtungen verzichtet werden. Damit können bei jedem Einsatzfahrzeug die dabei ermittelten Messwerte und abgespeicherte Daten ohne zusätzliche Tätigkeiten zur Verfügung gestellt werden. Damit wird eine Einheit umfassend das Flüssigkeits-Mischsystem und das Einsatzfahrzeug geschaffen.

Zum besseren Verständnis der Erfindung wird diese anhand der nachfolgenden Figuren näher erläutert.

Es zeigen jeweils in stark vereinfachter, schematischer Darstellung:
- Fig. 1: ein Einsatzfahrzeug, in Seitenansicht und vereinfachter Darstellung;
- Fig. 2: ein Schaltschema des im Einsatzfahrzeugs befindlichen Flüssigkeits-Mischsystems.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Der Begriff "insbesondere" wird nachfolgend so verstanden, dass es sich dabei um eine mögliche speziellere Ausbildung oder nähere Spezifizierung eines Gegenstands oder eines Verfahrensschritts handeln kann, aber nicht unbedingt eine zwingende, bevorzugte Ausführungsform desselben oder eine zwingende Vorgehensweise darstellen muss.

In ihrer vorliegenden Verwendung sollen die Begriffe "umfassend", "weist auf", "aufweisend", "schließt ein", "einschließlich", "enthält", "enthaltend" und jegliche Variationen dieser eine nicht ausschließliche Einbeziehung abdecken.

In der Fig. 1 ist ein Einsatzfahrzeug 1, insbesondere ein Feuerlöschfahrzeug, mit einem daran aufgebauten Einsatzaggregat 2 stilisiert dargestellt. Das Einsatzfahrzeug 1 umfasst einen auf einem Fahrgestell 3 aufgebauten Fahrzeugaufbau, wobei die Form und das Aussehen des Einsatzfahrzeugs 1 nur beispielhaft für eine Fülle von möglichen Ausbildungen und Formgebungen gewählt ist. Das Fahrgestell 3 umfasst zumindest ein Vorderradpaar 4 und zumindest ein Hinterradpaar 5. Auf die Darstellung von Antriebsmittel wurde der besseren Übersichtlichkeit halber verzichtet.

Der Fahrzeugaufbau kann auch als Fahrzeugkarosserie bezeichnet werden, wobei auch zumeist eine eigene oder auch integrierte Fahrerkabine vorgesehen ist. Als mobile Fahreinheit umfasst das Einsatzfahrzeug 1 ein Flüssigkeits-Mischsystem 6, welches zumeist im Fahrzeugaufbau des Einsatzfahrzeugs 1 integriert ist. Das Flüssigkeits-Mischsystem 6 dient dazu, ein Flüssigkeitsgemisch durch Mischen von Wasser mit zumindest einem Additiv für Einsatzzwecke bereitzustellen. Dieses wurde nur in strichlierten Linien angedeutet.

Dabei sei angemerkt, wenn das Einsatzfahrzeug 1 als Feuerlöschfahrzeug ausgebildet ist, dient es hauptsächlich für Löscheinsätze. Das zumindest eine Additiv kann in diesem Fall durch ein Löschmittel gebildet sein oder als dieses bezeichnet werden. Weiters kann der allgemein verwendete Begriff "Additiv" in Verbindung mit einem anderen Bauteil auch als "Löschmittel" im Zusammenhang mit dem jeweiligen Bauteil verwendet werden. Es wäre aber auch möglich, als Additiv z.B. einen Farbstoff, eine die Oberflächenspannung senkende Flüssigkeit oder dergleichen einzusetzen. Deshalb wird allgemein von einem Additiv gesprochen, welches in einem flüssigen Aggregatszustand vorliegt.

Für Löschzwecke kann das Flüssigkeits-Mischsystem 6 auch als Feuerlöschsystem bezeichnet werden. Der nachfolgend allgemein gewählte Begriff "Wasser" kann bei dem als Einsatzfahrzeug ausgebildeten Feuerlöschfahrzeug auch als Löschwasser bezeichnet werden. Die damit in Verbindung stehenden weiteren Bauteile oder Bauteilkomponenten können anstatt mit dem allgemeinen Begriff "Wasser" mit dem spezielleren Begriff "Löschwasser" kombiniert werden.

In der Fig. 2 ist das Flüssigkeits-Mischsystem 6, insbesondere das Feuerlöschsystem, als vereinfachtes Schaubild, insbesondere in Form eines vereinfachten Schaltbildes, dargestellt. Die Bauteile oder Bauteilkomponenten sowie Verbindungsleitungen sind nur schematisch vereinfacht gezeigt.

Das Flüssigkeits-Mischsystem 6 umfasst einen ersten Wasser-Speicher 7 zur Aufnahme eines ersten Wassers 8, einen ersten Additiv-Speicher 9 mit einem darin aufgenommenen ersten Additiv 10, eine Mischanlage 11, eine Fördervorrichtung 12 und ein Leitungsnetz 13. Weiters ist noch eine Steuerungsvorrichtung 14 und eine Datenspeichervorrichtung 15 vorgesehen. Die Fördervorrichtung 12 kann durch die gemäß dem Stand der Technik bekannten Komponenten, insbesondere Pumpen, in den unterschiedlichsten Ausführungen gebildet sein.

Die Mischanlage 11 dient zum Zumischen zumindest des ersten Additivs 10 zum zumindest ersten Wasser 8. Dazu sind zumindest ein Additiv-Durchflussmesser 16, eine Additiv-Dosiervorrichtung 17 und eine Mischvorrichtung 18 vorgesehen. Der Additiv-Durchflussmesser 16 kann z.B. durch einen magnetisch induktiven Durchflussmesser (MID), einen Flügelrad-Durchflussmesser oder dergleichen gebildet sein.

Das Leitungsnetz 13 umfasst seinerseits mehrere unterschiedliche Leitungen, welche nachfolgend beschrieben werden. Eine Zuleitung 19 verbindet den ersten Wasser-Speicher 7 mit der Fördervorrichtung 12. Damit kann der Fördervorrichtung 12 das im ersten Wasser-Speicher 7 bevorratete erste Wasser 8 zugeleitet werden. Ausgehend von der Fördervorrichtung 12 ist eine erste Förderleitung 20 vorgesehen, welche zu zumindest einer Abgabestelle 21 führt. Die Abgabestelle 21 kann dazu dienen, mit einer nicht dargestellten Schlauchleitung gekuppelt zu werden. Es wäre aber auch eine direkte weitere Leitungsverbindung zu dem in der Fig. 1 dargestellten Einsatzaggregat 2 denkbar, welches Einsatzaggregat 2 im vorliegenden Ausführungsbeispiel als Werfervorrichtung ausgebildet ist. Die Leitungsverbindung ist in strichlierten Linien angedeutet.

Weiters ist hier auch noch eine zweite Förderleitung 22 vorgesehen. Die zweite Förderleitung 22 bildet eine Art Förderschleife aus und zweigt von der ersten Förderleitung 20 ab. Dies erfolgt im Anschluss an die Fördervorrichtung 12. Weiters mündet die zweite Förderleitung 22 in die Mischvorrichtung 18 ein bzw. ist diese mit der Mischvorrichtung 18 leitungsverbunden. Nach der Mischvorrichtung führt die zweite Förderleitung 22 zurück zur Fördervorrichtung 12 und mündet dort eingangsseitig in diese ein. Dieser Eingang kann getrennt von der Zuleitung 19 ausgebildet sein. Es könnte aber auch die zweite Förderleitung 22 in Strömungsrichtung des Wassers 8 in der Zuleitung 19 gesehen, vor der Fördervorrichtung 12 in die Zuleitung 19 einmünden und damit mit dieser in Strömungsverbindung stehen. Weiters ist hier auch noch eine erste Ventilanordnung 23 im Leitungsverlauf der zweiten Förderleitung 22 vorgesehen. Die erste Ventilanordnung 23 dient dazu, einen Durchfluss zumindest des ersten Wassers 8 und/oder des bereits ausgebildeten Flüssigkeitsgemisches hin zur Mischvorrichtung 18 zu regeln. Damit kann bestimmt werden, ob eine Zumischung bedingt durch den Förderkreislauf in der zweiten Förderleitung 22 erfolgt oder nicht. Wird die erste Ventilanordnung 23 vollständig geschlossen, ist eine Zumischung des ersten Additivs 10 in der Mischvorrichtung 18 unterbunden.

Um das erste Additiv 10 vom ersten Additiv-Speicher 9 hin zur Mischvorrichtung 18 leiten zu können, umfasst das Leitungsnetz 13 eine eigene Additiv-Leitung 24. Der Durchfluss des Additivs 10 durch die Additiv-Leitung 24 kann mittels einer eigenen zweiten Ventilanordnung 25, welche hier im Anschluss an den ersten Additiv-Speicher 9 dargestellt ist, je nach Ventilstellung freigegeben bzw. ganz oder teilweise unterbunden werden. Die Additiv-Leitung 24 verbindet den ersten Additiv-Speicher 9 mit der Additiv-Dosiervorrichtung 17 und mündet in die Mischvorrichtung 18 ein. Die Mischvorrichtung 18 kann z.B. durch eine sogenannte Venturi-Düse oder einen sogenannten Treibsatz gebildet sein. Der zuvor bereits beschriebene Additiv-Durchflussmesser 16 der Mischanlage 11 befindet sich ebenfalls an oder in der Additiv-Leitung 24 und ist im Leitungsverlauf zwischen dem ersten Additiv-Speicher 9 und der Mischvorrichtung 18 angeordnet. Im vorliegenden Ausführungsbeispiel ist der Additiv-Durchflussmesser 16 nach dem ersten Additiv-Speicher 9 und noch vor der Additiv-Dosiervorrichtung 17 angeordnet.

Um auch den Förderstrom und/oder die Fördermenge des in der ersten Förderleitung 20 hin zur Abgabestelle 21 geförderten Mediums ermitteln zu können, ist im Leitungsverlauf bevorzugt in Strömungsrichtung gesehen stromabwärts nach der Anschlussstelle der zweiten Förderleitung 22 ein Flüssigkeitsgemisch-Durchflussmesser 26 vorgesehen. Der Flüssigkeitsgemisch-Durchflussmesser 26 kann z.B. durch einen magnetisch induktiven Durchflussmesser (MID), einen Flügelrad-Durchflussmesser oder aber auch von einer Durchflussmengenmessvorrichtung gebildet sein, wie diese in der AT 514 927 A4 beschrieben ist. Wird von der Fördervorrichtung 12 ausschließlich Wasser 8 gefördert und es ist keine Zumischung zumindest des Additivs 10 zur Bildung des Flüssigkeitsgemisches, insbesondere des Löschmittelgemisches, vorgesehen, kann auch nur der Förderstrom und/oder die Fördermenge des Wassers 8 alleinig von dem Flüssigkeitsgemisch-Durchflussmesser 26 ermittelt werden.

Befindet sich das Flüssigkeits-Mischsystem 6 in Betrieb und es soll das Flüssigkeitsgemisch bereitgestellt und an der Abgabestelle 21 entnommen bzw. abgegeben werden können und ist/sind die Ventilanordnung/en 23 und/oder 25 vorgesehen, zu öffnen um ein Durchströmen zu ermöglichen. An der Additiv-Dosiervorrichtung 17 kann noch die Zumischrate des Additivs 10 zum Wasser 8 eingestellt werden. Dazu kann z.B. beim Öffnen und der Freigabe des Durchströmens des Additivstromes mittels der zweiten Ventilanordnung 25 ein Sollwert der Zumischrate des Additivs an die Steuerungsvorrichtung 14 und weiter von dieser an die Additiv-Dosiervorrichtung 17 übermittelt werden. Die Zumischrate des Additivs beträgt zumeist zwischen 0,3% und 10%. Es wäre aber auch noch möglich, wie dies vereinfacht neben der Steuerungsvorrichtung 14 vereinfacht dargestellt ist, ein Eingabeterminal oder eine Eingabevorrichtung 36 vorzusehen, welche zumindest mit der Steuerungsvorrichtung 14 in Kommunikationsverbindung steht. Die Eingabevorrichtung 36 dient dazu, dass der Sollwert der Zumischrate manuell von einer Bedienperson vorgegeben und eingeben wird, Es könnte aber auch eine Korrektur eines bereits vorgegebenen Sollwerts durchgeführt werden.

Bei Betrieb der Fördervorrichtung 12 wird das Wasser 8 aus dem ersten Wasser-Speicher 7 entnommen, insbesondere angesaugt. Wird an der Abgabestelle 21 eine Entnahme getätigt, wird zuerst das Wasser 8 in die erste Förderleitung 20 gefördert und durch die Freigabe der Strömungsverbindung durch die erste Ventilanordnung 23 die Zuleitung hin zur Mischvorrichtung 18 ermöglicht. Dort erfolgt die Zumischung zumindest des ersten Additivs 10. Das dabei ausgebildete oder hergestellte Flüssigkeitsgemisch, insbesondere das Löschmittelgemisch, wird eingangsseitig der Fördervorrichtung 12 zugeleitet und von dieser zur Abgabestelle 21 gefördert. Ein Teilstrom wird wiederum von der ersten Förderleitung 20 abgezweigt und der zweiten Förderleitung 22 zugeleitet.

Von dem Additiv-Durchflussmesser 16 wird von zumindest dem der Mischvorrichtung 18 zugeleiteten Strom des ersten Additivs 10 zumindest ein erster Messwert ermittelt. Der zumindest eine erste Messwert wird an die Steuerungsvorrichtung 14 übermittelt. Weiters wird auch noch der von der Fördervorrichtung 12 zur zumindest einen Abgabestelle 21 geförderte Gesamtstrom des Flüssigkeitsgemisches, insbesondere des Löschmittelgemisches, vom Flüssigkeitsgemisch-Durchflussmesser 26 ermittelt und zumindest ein zweiter Messwert generiert. Der zumindest eine zweite Messwert wird ebenfalls an die Steuerungsvorrichtung 14 übermittelt. Die Kommunikationsverbindung zur Steuerungsvorrichtung 14 ist mit einer strichlierten Linie angedeutet.

In weiterer Folge ist vorgesehen, dass die an die Steuerungsvorrichtung 14 übermittelten Messwerte weiter an die Datenspeichervorrichtung 15 übermittelt werden. Zur Übermittlung der Messwerte, welche Daten bzw. Messdaten darstellen, stehen die zuvor beschriebenen Bauteile miteinander in Kommunikationsverbindung. Die Kommunikationsverbindung kann leitungsgebunden und/oder auch drahtlos ausgebildet sein.

Es ist auch noch vorgesehen dass im Leitungsverlauf der Zuleitung 19 auch noch ein Wasser-Durchflussmesser 27 angeordnet ist, wobei der Wasser-Durchflussmesser 27 zur Ermittlung zumindest eines dritten Messwerts des durch die Zuleitung 19 hindurchströmenden Wasser-Stroms ausgebildet ist. Der Wasser-Durchflussmesser 27 kann ebenfalls z.B. durch einen magnetisch induktiven Durchflussmesser (MID), einen Flügelrad-Durchflussmesser oder dergleichen gebildet sein. Damit wird vom Wasser-Durchflussmesser 27 zumindest ein dritter Messwert des aus dem ersten Wasser-Speicher 7 entnommene Wasser-Stroms ermittelt, wobei der zumindest eine dritte Messwert ebenfalls an die Steuerungsvorrichtung 14 übermittelt wird Der zumindest eine dritte Messwert wird ebenfalls von der Steuerungsvorrichtung 14 an die Datenspeichervorrichtung 15 übermittelt und in dieser abgespeichert.

Die Kommunikationsverbindung vom Wasser-Durchflussmesser 27 zur Steuerungsvorrichtung 14 ist ebenfalls mit einer strichlierten Linie angedeutet.

Die Ermittlung der zuvor beschriebenen Messwerte kann während bei dem in Betrieb befindlichen Flüssigkeits-Mischsystem 6 kontinuierlich oder in vorbestimmten Zeitintervallen durchgeführt werden. Damit kann stets die ordnungsgemäße Funktion des Flüssigkeits-Mischsystems 6 erhoben werden.

Die Steuerungsvorrichtung 14 ist auch noch so ausgebildet oder dafür vorgesehen dass die in der Datenspeichervorrichtung 15 abgespeicherten Messwerte von der Steuerungsvorrichtung 14 in einem Messprotokoll zusammengefasst und bereitgestellt werden. Das erstellte Messprotokoll wird z.B. an einer vereinfacht dargestellten Ausgabevorrichtung 35 ausgegeben, z.B. ausgedruckt. Zusätzlich oder unabhängig davon, könnten auch die Messwerte oder die Messdaten in elektronischer Form an ein externes Speichermedium, wie z.B. einen USB-Stick, übertragen werden. So kann für jeden Betrieb des Flüssigkeits-Mischsystems 6 ein Funktionsprotokoll von den Messwerten erstellt und ausgegeben werden. Damit kann nach jedem Betrieb oder Einsatz die korrekte Funktion des Flüssigkeits-Mischsystems 6 festgestellt und auch mittels des Messprotokolls nachgewiesen bzw. belegt werden.

Weiters ist noch dargestellt, dass zusätzlich und/oder optional zu dem im ersten Additiv-Speicher 9 befindlichen ersten Additiv 10 zumindest ein zweites Additiv 28, insbesondere ein zweites Schaummittel, der Mischvorrichtung 18 zugeleitet werden kann. Dazu kann das zumindest eine zweite Additiv 28 z.B. in einem außerhalb des Fahrzeugaufbaus des Einsatzfahrzeugs, insbesondere außerhalb des Feuerlöschfahrzeugs, befindlichen zweiten Additiv-Speicher 29, insbesondere einem zweiten Schaummittel-Speicher, bevorratet und aus diesem bedarfsweise entnommen werden. Um auch hier die Strömungsverbindung freizugeben oder zu unterbinden, kann eine dritte Ventilanordnung 30 vorgesehen sein, welche ein Zuströmen aus dem zweiten Additiv-Speicher 29 in die Additiv-Leitung 24 verhindert oder freigibt. Es wäre auch noch möglich, den zumindest einen zweiten Additiv-Speicher 29 auch innerhalb des Einsatzfahrzeugs 1 anzuordnen. Zusätzlich dazu kann auch noch zumindest ein weiterer externer weiterer Additiv-Speicher 29 vorgesehen werden.

Es kann auch noch vorgesehen sein, dass zusätzlich und/oder optional zu dem im ersten Wasser-Speicher 7 befindlichen ersten Wasser 8 zumindest ein zweites Wasser 31, insbesondere ein zweites Löschwasser, der Fördervorrichtung 12 zugeleitet wird. Dabei kann das zweite Wasser 31 von einer außerhalb des Fahrzeugaufbaus des Einsatzfahrzeugs befindlichen Entnahmestelle entnommen werden. Die Entnahmestelle kann z.B. ein externes Wasserversorgungsnetz, ein Gewässer, ein Pool oder dergleichen sein. Um eine wahlweise Zuleitung des Wassers 8, 31 zur Fördervorrichtung 12 zu ermöglichen, können in der Zuleitung 19 eigene Absperrorgane 32 vorgesehen sein.

Für Reinigungs- oder Spülungszwecke kann noch eine zusätzliche Leitungsverbindung abzweigend von der Zuleitung 19 zur Fördervorrichtung 12 hin zur Additiv-Leitung 24 vorgesehen sein. Diese Leitungsverbindung kann als Spülleitung 33 bezeichnet werden, wobei das Absperren oder die Freigabe des Durchflusses des Wassers 8, 31 mittels einer vierten Ventilanordnung 34 erfolgen kann. So wird die Möglichkeit geschaffen, zumindest einen Teilstrom des Wassers 8, 31 vor der Fördervorrichtung 12 von der Zuleitung 19 abzuzweigen und diesen Wasserstrom der Additiv-Leitung 24 zuzuleiten. Um eine ungewünschte Beimischung des Additivs 10 und/oder 28 aus einem der Additiv-Speicher 9, 29 zu verhindern, sind die zweite Ventilanordnung 25 und auch die dritte Ventilanordnung 30 zu schließen. Damit wird die Entnahme des ersten Additivs 10 aus dem ersten Additiv-Speicher 9 und/oder die Entnahme des zweiten Additivs 28 aus dem zweiten Additiv-Speicher 29 unterbunden.

Beim Spülvorgang der Additiv-Leitung 24 ist die Fördervorrichtung 12 in Betrieb und es wird über die Zuleitung 19 das Wasser 8, 31 angesaugt. Die erste Ventilanordnung 23 ist, so wie auch im Zumischbetrieb, geöffnet und es wird der Mischvorrichtung 18 ein Teilstrom des Wassers 8, 31 zugeleitet. Wie zuvor für den Reinigungs- oder Spülvorgang beschrieben, sind die zweite Ventilanordnung 25 und auch die dritte Ventilanordnung 30 für das oder die Additive 10, 28 geschlossen und die vierte Ventilanordnung 34 in der Spülleitung 33 ist geöffnet. Durch den in der Mischvorrichtung 18 oder von der Mischvorrichtung 18 aufgebauten Unterdruck wird durch die Additiv-Leitung 24 ein Additiv angesaugt, welches in diesem Fall "Wasser" ist, da die vierte Ventilanordnung 34 geöffnet ist. Das das Additiv bildende Wasser 8, 31 wird von der Zuleitung 19 abgezweigt.

Um die Zudosierungsrate des Additivs 10, 28 exakt einzustellen und zu regeln, kann von der Steuerungsvorrichtung 14 ein Differenzwert von einem in der Steuerungsvorrichtung 14 hinterlegten oder mittels der Eingabevorrichtung 36eingegeben Sollwert eines Additiv-Sollstromes abzüglich des vom Additiv-Durchflussmesser 16 ermittelten zumindest einen zweiten Messwerts gebildet werden. In Abhängigkeit von dem von der Steuerungsvorrichtung 14 ermittelten Differenzwert wird die Zufuhr des Additivs 10, 28 mittels der Additiv-Dosiervorrichtung 17 erhöht oder verringert oder unverändert beibehalten. Dies kann z.B. mittels eines nicht näher bezeichneten Aktors erfolgen, welcher mit der Steuerungsvorrichtung 14 in Kommunikationsverbindung steht. Der Aktor kann die Zumischrate verändern, wobei dies auch noch in Abhängigkeit von dem vom Flüssigkeitsgemisch-Durchflussmesser 26 ermittelten zweiten Messwert des an die Abgabestelle 21 geförderten Gesamtstrom des Flüssigkeitsgemisches, insbesondere des Löschmittelgemisches, zu regeln und einzustellen ist.

Es besteht die Möglichkeit, die unterschiedlichsten Additive 10, 28 einsetzen zu können. Das verwendete Additiv 10, 28 kann oder die verwendeten Additive 10, 28 können in Abhängigkeit von den Einsatzbedingungen gewählt werden. Außerdem kann das Additiv 10, 28 auch von unterschiedlichen Herstellern stammen. So wird jedes Additiv eine eigene Viskosität aufweisen. Unabhängig davon hat auch die Verwendungstemperatur einen Einfluss auf die Viskosität. Durch die laufende Ermittlung der Messwerte kann so die Zumischrate bzw. die Zumischmenge des zumindest einen Additivs 10, 28 exakt geregelt und von der Additiv-Dosiervorrichtung 17 in der vorbestimmten Menge für die Zumischung in das Wasser 8, 31 bereitgestellt werden. Damit kann im laufenden Betrieb durch diese Steuerungs- und Regelmöglichkeit rasch auf sich ändernde Einsatzbedingungen reagiert werden. Dies ist bei bislang bekannten Dosiersystemen mit vorbestimmten Blendenabmessungen für den Durchströmquerschnitt und Kugelhähnen nicht möglich.

Bei der zuvor beschriebenen Messung mittels der Durchflussmesser wird der Volumenstrom (oder ungenauer die Durchflussrate) als physikalische Größe aus der Fluidmechanik gemessen. Sie gibt an, wie viel Volumen eines Mediums pro Zeitspanne durch einen festgelegten Querschnitt transportiert wird.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

| | | | |
|---|---|---|---|
| 1 | Einsatzfahrzeug | 30 | dritte Ventilanordnung |
| 2 | Einsatzaggregat | 31 | zweites Wasser |
| 3 | Fahrgestell | 32 | Absperrorgan |
| 4 | Vorderradpaar | 33 | Spülleitung |
| 5 | Hinterradpaar | 34 | vierte Ventilanordnung |
| 6 | Flüssigkeits-Mischsystem | 35 | Ausgabevorrichtung |
| 7 | erster Wasser-Speicher | 36 | Eingabevorrichtung |
| 8 | erstes Wasser | | |
| 9 | erster Additiv-Speicher | | |
| 10 | erstes Additiv | | |
| 11 | Mischanlage | | |
| 12 | Fördervorrichtung | | |
| 13 | Leitungsnetz | | |
| 14 | Steuerungsvorrichtung | | |
| 15 | Datenspeichervorrichtung | | |
| 16 | Additiv-Durchflussmesser | | |
| 17 | Additiv-Dosiervorrichtung | | |
| 18 | Mischvorrichtung | | |
| 19 | Zuleitung | | |
| 20 | erste Förderleitung | | |
| 21 | Abgabestelle | | |
| 22 | zweite Förderleitung | | |
| 23 | erste Ventilanordnung | | |
| 24 | Additiv-Leitung | | |
| 25 | zweite Ventilanordnung | | |
| 26 | Flüssigkeitsgemisch-Durchflussmesser | | |
| 27 | Wasser-Durchflussmesser | | |
| 28 | zweites Additiv | | |
| 29 | zweiter Additiv-Speicher | | |

## Patentansprüche

1. Verfahren zum Bereitstellen eines Flüssigkeitsgemisches durch Mischen von Wasser (8, 31) mit zumindest einem Additiv (10) mittels eines Flüssigkeits-Mischsystems (6), bei dem folgende Schritte durchgeführt werden
- Bereitstellen eines ersten Wasser-Speichers (7) mit einem darin aufgenommenen ersten Wasser (8),
- Bereitstellen zumindest eines ersten Additiv-Speichers (9) mit einem darin aufgenommenen ersten Additiv (10),
- Bereitstellen einer Mischanlage (11) zum Zumischen zumindest des ersten Additivs (10) zum zumindest ersten Wasser (8) umfassend einen Additiv-Durchflussmesser (16), eine Additiv-Dosiervorrichtung (17) und eine Mischvorrichtung (18),
- Bereitstellen einer Fördervorrichtung (12) zum Fördern zumindest des ersten Wassers (8) vom ersten Wasser-Speicher (7) zu zumindest einer Abgabestelle (21),
- Bereitstellen eines Leitungsnetzes (13) umfassend
- eine Zuleitung (19), welche Zuleitung (19) den ersten Wasser-Speicher (7) mit der Fördervorrichtung (12) verbindet,
- eine erste Förderleitung (20), welche erste Förderleitung (20) die Fördervorrichtung (12) mit der zumindest einen Abgabestelle (21) verbindet,
- eine zweite Förderleitung (22), welche zweite Förderleitung (22) von der ersten Förderleitung (20) abzweigt, mit der Mischvorrichtung (18) verbunden ist und weiters eingangsseitig zur Fördervorrichtung (12) zurückführt,
- eine Additiv-Leitung (24), welche Additiv-Leitung (24) den ersten Additiv-Speicher (9) mit der Additiv-Dosiervorrichtung (17) und weiters mit der Mischvorrichtung (18) verbindet und wobei der Additiv-Durchflussmesser (16) zwischen dem ersten Additiv-Speicher (9) und der Mischvorrichtung (18) angeordnet ist,
- Fördern des ersten Wassers (8) vom ersten Wasser-Speicher (7) durch die erste Förderleitung (20) zur zumindest einen Abgabestelle (21) und weiters Zuführen eines Teilstroms durch die zweite Förderleitung (22) zur Mischvorrichtung (18), in welcher Mischvorrichtung (18) zumindest das erste Additiv (10) dem zumindest ersten Wasser (8) zugemischt wird und das Flüssigkeitsgemisch eingangsseitig der Fördervorrichtung (12) zugeleitet wird, **dadurch gekennzeichnet,**
- **dass** von dem Additiv-Durchflussmesser (16) von zumindest dem der Mischvorrichtung (18) zugeleiteten Strom des ersten Additivs (10) zumindest ein erster Messwert ermittelt wird und der zumindest eine erste Messwert an eine Steuerungsvorrichtung (14) übermittelt wird,
- **dass** der von der Fördervorrichtung (12) zur zumindest einen Abgabestelle (21) geförderte Gesamtstrom des Flüssigkeitsgemisches von einem Flüssigkeitsgemisch-Durchflussmesser (26) ermittelt wird und zumindest ein zweiter Messwert an die Steuerungsvorrichtung (14) übermittelt wird,
- **dass** die an die Steuerungsvorrichtung (14) übermittelten Messwerte an eine Datenspeichervorrichtung (15) übermittelt und in dieser abgespeichert werden,
- **dass** ein Wasser-Durchflussmesser (27) bereitgestellt wird und vom Wasser-Durchflussmesser (27) im Leitungsverlauf der Zuleitung (19) zumindest ein dritter Messwert des durch die Zuleitung (19) hindurchströmenden Wasser-Stroms ermittelt wird und der zumindest eine dritte Messwert ebenfalls an die Steuerungsvorrichtung (14) übermittelt wird, und der zumindest eine dritte Messwert von der Steuerungsvorrichtung (14) ebenfalls an die Datenspeichervorrichtung (15) übermittelt und in dieser abgespeichert wird,
- **dass** zumindest einzelne der ermittelten und in der Datenspeichervorrichtung (15) abgespeicherten Messwerte von der Steuerungsvorrichtung (14) in einem Messprotokoll zusammengefasst und bereitgestellt werden, und
- **dass** eine Ausgabevorrichtung (35) bereitgestellt wird, und von der Ausgabevorrichtung (35) das von der Steuerungsvorrichtung (14) erstellte Messprotokoll von den in der Datenspeichervorrichtung (15) abgespeicherten Messwerten ausgegeben wird.

2. Verfahren nach Anspruch 1, **dadurch gekennzeichnet, dass** das Flüssigkeits-Mischsystem (6) in einem Fahrzeugaufbau eines Einsatzfahrzeugs (1), insbesondere eines Feuerlöschfahrzeugs, integriert ist.

3. Verfahren nach Anspruch 1 oder 2, **dadurch gekennzeichnet, dass** die Ermittlung der Messwerte während bei in Betrieb befindlichem Flüssigkeits-Mischsystem (6) kontinuierlich oder in vorbestimmten Zeitintervallen durchgeführt wird.

4. Verfahren nach einem der vorhergehenden Ansprüche, **dadurch gekennzeichnet, dass** zusätzlich und/oder optional zu dem im ersten Additiv-Speicher (9) befindlichen ersten Additiv (10) zumindest ein zweites Additiv (28) der Mischvorrichtung (18) zugeleitet wird.

5. Verfahren nach Anspruch 4, **dadurch gekennzeichnet, dass** das zumindest eine zweite Additiv (28) von einem außerhalb des Fahrzeugaufbaus des Einsatzfahrzeugs (1) befindlichen zweiten Additiv-Speicher (29) entnommen wird.

6. Verfahren nach einem der vorhergehenden Ansprüche, **dadurch gekennzeichnet, dass** zusätzlich und/oder optional zu dem im ersten Wasser-Speicher (7) befindlichen ersten Wasser (8) zumindest ein zweites Wasser (31) der Fördervorrichtung (12) zugeleitet wird.

7. Verfahren nach Anspruch 6, **dadurch gekennzeichnet, dass** das zumindest zweite Löschwasser (31) von einer außerhalb des Fahrzeugaufbaus des Einsatzfahrzeugs (1) befindlichen Entnahmestelle entnommen wird.

8. Verfahren nach einem der vorhergehenden Ansprüche, **dadurch gekennzeichnet, dass** zumindest ein Teilstrom des Wassers (8, 31) vor der Fördervorrichtung (12) von der Zuleitung (19) abgezweigt wird und dieser Teilstrom des Wassers (8, 3 1) der Additiv-Leitung (24) zugeführt wird und weiters die Entnahme des ersten Additivs (10) aus dem ersten Additiv-Speicher (9) und/oder die Entnahme des zweiten Additivs (28) aus dem zweiten Additiv-Speicher (29) unterbunden wird.

9. Verfahren nach einem der vorhergehenden Ansprüche, **dadurch gekennzeichnet, dass** von der Steuerungsvorrichtung (14) ein Differenzwert von einem in der Steuerungsvorrichtung (14) hinterlegten Sollwert eines Additiv-Sollstromes abzüglich des vom Additiv-Durchflussmesser (16) ermittelten zumindest einen zweiten Messwerts gebildet wird und in Abhängigkeit vom ermittelten Differenzwert von der Steuerungsvorrichtung (14) die Zufuhr des Additivs (10) mittels der Additiv-Dosiervorrichtung (17) erhöht oder verringert oder unverändert beibehalten wird.

10. Flüssigkeits-Mischsystem (6) zum Bereitstellen eines Flüssigkeitsgemisches, welches durch Mischen von Wasser (8, 31) mit zumindest einem Additiv (10, 28) gebildet wird, das Flüssigkeits-Mischsystem (6) umfasst
- einen ersten Wasser-Speicher (7) zur Aufnahme eines ersten Wassers (8),
- einen ersten Additiv-Speicher (9) zur Aufnahme eines ersten Additivs (10),
- eine Mischanlage (11) umfassend einen Additiv-Durchflussmesser (16), eine Additiv-Dosiervorrichtung (17) und eine Mischvorrichtung (18) zum Zumischen zumindest des ersten Additivs (10) zum zumindest ersten Wasser (8), wobei der Additiv-Durchflussmesser (16) zur Ermittlung eines ersten Messwerts eines der Mischvorrichtung (18) zuzuleitenden Stroms des ersten Additivs (10) ausgebildet ist,
- eine Fördervorrichtung (12) zum Fördern zumindest des ersten Wassers (8) vom ersten Wasser-Speicher (7) zu zumindest einer Abgabestelle (21),
- ein Leitungsnetz (13) umfassend
- eine Zuleitung (19), welche Zuleitung (19) den ersten Wasser-Speicher (7) mit der Fördervorrichtung (12) verbindet,
- eine erste Förderleitung (20), welche erste Förderleitung (20) die Fördervorrichtung (12) mit der zumindest einen Abgabestelle (21) verbindet,
- eine zweite Förderleitung (22), welche zweite Förderleitung (22) von der ersten Förderleitung (20) abzweigt, mit der Mischvorrichtung (18) verbunden ist und weiters eingangsseitig zur Fördervorrichtung (12) zurückführt,
- eine Additiv-Leitung (24), welche Additiv-Leitung (24) den ersten Additiv-Speicher (9) mit der Additiv-Dosiervorrichtung (17) und weiters mit der Mischvorrichtung (18) verbindet und wobei der Additiv-Durchflussmesser (16) zwischen dem ersten Additiv-Speicher (9) und der Mischvorrichtung (18) angeordnet ist,
insbesondere zur Durchführung des Verfahrens nach einem der vorhergehenden Ansprüche, **dadurch gekennzeichnet,**
- **dass** ein Flüssigkeitsgemisch-Durchflussmesser (26) vorgesehen ist, welcher Flüssigkeitsgemisch-Durchflussmesser (26) zur Ermittlung zumindest eines zweiten Messwerts eines von der Fördervorrichtung (12) zur zumindest einen Abgabestelle (21) zu fördernden Gesamtstroms des Flüssigkeitsgemisches ausgebildet ist,
- **dass** ein Wasser-Durchflussmesser (27) im Leitungsverlauf der Zuleitung (19) vorgesehen ist, welcher Wasser-Durchflussmesser (27) zur Ermittlung zumindest eines dritten Messwerts des durch die Zuleitung (19) hindurchströmenden Wasser-Stroms ausgebildet ist,
- **dass** eine Steuerungsvorrichtung (14) vorgesehen ist, welche Steuerungsvorrichtung (14) zumindest mit dem Additiv-Durchflussmesser (16), dem Flüssigkeitsgemisch-Durchflussmesser (26), dem Wasser-Durchflussmesser (27) und der Additiv-Dosiervorrichtung (17) in Kommunikationsverbindung steht,
- **dass** eine Datenspeichervorrichtung (15) vorgesehen ist, welche Datenspeichervorrichtung (15) mit der Steuerungsvorrichtung (14) in Kommunikationsverbindung steht und die Datenspeichervorrichtung (15) zum Abspeichern der von der Steuerungsvorrichtung (14) übermittelten Messwerte ausgebildet ist, und
- **dass** eine Ausgabevorrichtung (35) vorgesehen ist, welche Ausgabevorrichtung (35) dazu ausgebildet ist, ein von der Steuerungsvorrichtung (14) erstelltes Messprotokoll von den in der Datenspeichervorrichtung (15) abgespeicherten Messwerten auszugeben.

11. Flüssigkeits-Mischsystem (6) nach Anspruch 10, **dadurch gekennzeichnet, dass** das Flüssigkeits-Mischsystem (6) in einem Fahrzeugaufbau eines Einsatzfahrzeugs (1), insbesondere eines Feuerlöschfahrzeugs, integriert ist.

## Claims

1. A method for providing a liquid mixture by mixing water (8, 31) with at least one additive (10) using a liquid mixing system (6), in which the following steps are carried out
- providing a first water reservoir (7) with a first water (8) held therein,
- providing at least one first additive reservoir (9) with a first additive (10) held therein,
- providing a mixing unit (11) for admixing at least the first additive (10) to the at least first water (8) comprising an additive flowmeter (16), an additive metering device (17) and a mixing device (18),
- providing a conveying device (12) for conveying at least the first water (8) from the first water reservoir (7) to at least one discharge location (21),
- providing a line network (13) comprising
- a feed line (19), said feed line (19) connecting the first water reservoir (7) with the conveying device (12),
- a first conveying line (20), said first conveying line (20) connecting the conveying device (12) with the at least one discharge location (21),
- a second conveying line (22), said second conveying line (22) branching off the first conveying line (20), being connected to the mixing device (18) and further leading back to the conveying device (12) on the entry side,
- an additive line (24), said additive line (24) connecting the first additive reservoir (9) with the additive metering device (17) and further with the mixing device (18), and wherein the additive flowmeter (16) is arranged between the first additive reservoir (9) and the mixing device (18),
- conveying the first water (8) from the first water reservoir (7) through the first conveying line (20) to the at least one discharge location (21) and further feeding a partial stream through the second conveying line (22) to the mixing device (18), in which mixing device (18) at least the first additive (10) is admixed to the at least first water (8) and the liquid mixture is fed to the conveying device (12) on the entry side, **characterized in**
- **that** at least one first measurement value of at least the flow of the first additive (10) conveyed to the mixing device (18) is determined by the additive flowmeter (16) and the at least one first measurement value is transmitted to a control device (14),
- **that** the total stream of the liquid mixture conveyed to the at least one discharge location (21) by the conveying device (12) is measured by a liquid mixing flowmeter (26) and at least one second measurement value is transmitted to the control device (14),
- **that** the measurement values transmitted to the control device (14) are transmitted to a data storage device (15) and stored therein,
- **that** a water flowmeter (27) is provided and at least one third measurement value of the water flow passing through the feed line (19) is determined by the water flowmeter (27) in the line extension of the feed line (19) and the at least one third measurement value is also transmitted to the control device (14), and the at least one third measurement value is also transmitted to the data storage device (15) by the control device (14) and is stored therein,
- **that** at least individual ones of the measurement values determined and stored in the data storage device (15) are summarized by the control device (14) in a measurement protocol and are provided, and
- **that** an output device (35) is provided, and the output device (35) outputs the measurement protocol created by the control device (14) from the measurement values stored in the data storage device (15).

2. The method according to claim 1, **characterized in that** the liquid mixing system (6) is integrated in a vehicle body of an emergency vehicle (1), in particular a fire engine.

3. The method according to claim 1 or 2, **characterized in that** the determination of the measurement values is carried out continuously or in predefined time intervals while the liquid mixing system (6) is in operation.

4. The method according to one of the preceding claims, **characterized in that**, in addition and/or optionally to the first additive (10) located in the first additive reservoir (9), at least one second additive (28) is fed to the mixing device (18).

5. The method according to claim 4, **characterized in that** at least one second additive (28) is taken from a second additive reservoir (29) located outside the vehicle body of the emergency vehicle (1).

6. The method according to one of the preceding claims, **characterized in that** in addition and/or optionally to the first water (8) located in the first water reservoir (7), at least a second water (31) is supplied to the conveying device (12).

7. The method according to claim 6, **characterized in that** the at least second extinguishing water (31) is taken from a discharge location located outside the vehicle body of the emergency vehicle (1).

8. The method according to one of the preceding claims, **characterized in that** at least a partial stream of the water (8, 31) is branched off the feed line (19) upstream of the conveying device (12) and this partial stream of the water (8, 31) is fed to the additive line (24) and further the removal of the first additive (10) from the first additive reservoir (9) and/or the removal of the second additive (28) from the second additive reservoir (29) is stopped.

9. The method according to one of the preceding claims, **characterized in that** the control device (14) forms a difference value from a target value of a target additive stream stored in the control device (14) minus the at least one second measurement value determined by the additive flowmeter (16) and depending on the determined difference value, the control device (14) increases or decreases or maintains the feed of the additive (10) by means of the additive metering device (17).

10. A liquid mixing system (6) for providing a liquid mixture, which is formed by mixing water (8, 31) with at least one additive (10, 28), the liquid mixing system (6) comprising
- a first water reservoir (7) for holding a first water (8),
- a first additive reservoir (9) for holding a first additive (10),
- a mixing unit (11) comprising an additive flowmeter (16), an additive metering device (17) and a mixing device (18) for admixing at least the first additive (10) to the at least first water (8), wherein the additive flowmeter (16) is configured for determining a first measurement value of a stream of the first additive (10) to be fed to the mixing device (18),
- a conveying device (12) for conveying at least the first water (8) from the first water reservoir (7) to at least one discharge location (21),
- a line network (13) comprising
- a feed line (19), said feed line (19) connecting the first water reservoir (7) with the conveying device (12),
- a first conveying line (20), said first conveying line (20) connecting the conveying device (12) with the at least one discharge location (21),
- a second conveying line (22), said second conveying line (22) branching off the first conveying line (20), being connected to the mixing device (18) and further leading back to the conveying device (12) on the entry side,
- an additive line (24), said additive line (24) connecting the first additive reservoir (9) with the additive metering device (17) and further with the mixing device (18), and wherein the additive flowmeter (16) is arranged between the first additive reservoir (9) and the mixing device (18),
in particular for carrying out the method according to one of the preceding claims, **characterized in**
- **that** a liquid mixture flowmeter (26) is provided, said liquid mixture flowmeter (26) being configured for determining at least a second measurement value of a total stream of the liquid mixture to be conveyed to the at least one discharge location (21) by the conveying device (12),
- **that** a water flowmeter (27) is provided in the line extension of the feed line (19), said water flowmeter (27) being configured for determining at least a third measurement value of the water flow flowing through the feed line (19),
- **that** a control device (14) is provided, said control device (14) having a communication connection at least with the additive flowmeter (16), the liquid mixture flowmeter (26), the water flowmeter (27) and the additive metering device (17),
- **that** a data storage device (15) is provided, said data storage device (15) having a communication connection with the control device (14) and the data storage device (15) being configured for storing the measurement values transmitted by the control device (14), and
- **that** an output device (35) is provided, and the output device (35) outputs the measurement protocol created by the control device (14) from the measurement values stored in the data storage device (15).

11. The liquid mixing system (6) according to claim 10, **characterized in that** the liquid mixing system (6) is integrated in a vehicle body of an emergency vehicle (1), in particular a fire engine.

## Revendications

1. Procédé de préparation d'un mélange de liquides par le mélange d'eau (8, 31) avec au moins un additif (10) au moyen d'un système de mélange de liquides (6), dans lequel les étapes suivantes sont exécutées
- mise à disposition d'un premier réservoir d'eau (7) avec une première eau (8) logée à l'intérieur,
- mise à disposition d'au moins un premier réservoir d'additif (9) avec un premier additif (10) logé à l'intérieur,
- mise à disposition d'une installation de mélange (11) pour l'ajout au moins du premier additif (10) à l'au moins première eau (8), comprenant un dispositif de mesure de débit d'additif (16), un dispositif de dosage d'additif (17) et un dispositif de mélange (18),
- mise à disposition d'un dispositif de convoyage (12) pour le convoyage au moins de la première eau (8) du premier réservoir d'eau (7) vers au moins un point de distribution (21),
- mise à disposition d'un réseau de conduites (13) comprenant
- une conduite d'alimentation (19), cette conduite d'alimentation (19) reliant le réservoir d'eau (7) avec le dispositif de convoyage (12),
- une première conduite de convoyage (20), cette première conduite de convoyage (20) reliant le dispositif de convoyage (12) avec l'au moins un point de distribution (21),
- une deuxième conduite de convoyage (22), cette deuxième conduite de convoyage (22) bifurquant de la première conduite de convoyage (20), étant reliée avec le dispositif de mélange (18) et retournant en outre côté entrée vers le dispositif de convoyage (12),
- une conduite d'additif (24), cette conduite d'additif (24) reliant le premier réservoir d'additif (9) avec le dispositif de dosage d'additif (17) et en outre avec le dispositif de mélange (18) et dans lequel le dispositif de mesure de débit d'additif (16) est disposé entre le premier réservoir d'additif (9) et le dispositif de mélange (18),
- convoyage de la première eau (8) du premier réservoir d'eau (7) à travers la première conduite de convoyage (20) vers au moins un point de distribution (21) et en outre introduction d'un flux partiel à travers la deuxième conduite de convoyage (22) vers le dispositif de mélange (18), au moins le premier additif (10) étant ajouté à l'au moins première eau (8) dans ce dispositif de mélange (18), et le mélange de liquides étant introduit côté entrée dans le dispositif de convoyage (12), **caractérisé en ce que**
- le dispositif de mesure de débit d'additif (16) détermine, à partir d'au moins le flux du premier additif (10) ajouté au dispositif de mélange (18), au moins une première valeur de mesure et transmet l'au moins une première valeur de mesure à un dispositif de commande (14),
- le débit total du mélange de liquides convoyé par le dispositif de convoyage (12) vers l'au moins un point de distribution (21) est déterminé par un dispositif de mesure de débit de mélange de liquides (26) et au moins une deuxième valeur de mesure est transmise au dispositif de commande (14),
- les valeurs de mesure transmises au dispositif de commande (14) sont transmises à un dispositif d'enregistrement de données (15) et sont enregistrées dans celui-ci,
- un dispositif de mesure de débit d'eau (27) est mis à disposition et ce dispositif de mesure de débit d'eau (27) détermine, sur le parcours de la conduite d'alimentation (19), au moins une troisième valeur de mesure du débit d'eau s'écoulant à travers la conduite d'alimentation (19) et l'au moins une troisième valeur de mesure est également transmise au dispositif de commande (14) et l'au moins une troisième valeur de mesure est également transmise par le dispositif de commande (14) au dispositif d'enregistrement de données (15) et est enregistrée dans celui-ci,
- au moins certaines de valeurs de mesure déterminées et enregistrées dans le dispositif d'enregistrement de données (15) sont regroupées dans un protocole de mesure par le dispositif de commande (14) et sont mises à disposition et
- un dispositif de sortie (35) est mis à disposition et le dispositif de sortie (35) permet de sortir le protocole de mesure établi par le dispositif de commande (14) à partir des valeurs de mesure enregistrées dans le dispositif d'enregistrement de données (15).

2. Procédé selon la revendication 1, **caractérisé en ce que** le système de mélange de liquides (6) est intégré dans la structure d'un véhicule d'intervention (1), plus particulièrement d'un véhicule d'extinction d'incendie.

3. Procédé selon la revendication 1 ou 2, **caractérisé en ce que** la détermination des valeurs de mesure est effectuée en continu ou à des intervalles prédéterminés lorsque le système de mélange de liquides (6) est en fonctionnement.

4. Procédé selon l'une des revendications précédentes ; **caractérisé en ce que**, en plus et/ou en remplacement du premier additif (10) se trouvant dans le premier réservoir d'additif (9), au moins un deuxième additif (28) est ajouté au dispositif de mélange (18).

5. Procédé selon la revendication 4, **caractérisé en ce que** l'au moins un deuxième additif (28) est prélevé dans un deuxième réservoir d'additif (29) se trouvent à l'extérieur de la structure du véhicule d'intervention (1).

6. Procédé selon l'une des revendications précédentes, **caractérisé en ce que**, en plus et/ou en remplacement de la première eau (8) se trouvant dans le premier réservoir d'eau (7), au moins une deuxième eau (31) est ajoutée au dispositif de convoyage (12).

7. Procédé selon la revendication 6, **caractérisé en ce que** l'au moins une deuxième eau d'extinction (31) est prélevée à partir d'un point de prélèvement se trouvant à l'extérieur de la structure du véhicule d'intervention (1).

8. Procédé selon l'une des revendications précédentes, **caractérisé en ce qu'**au moins un flux partiel de l'eau (8, 31) bifurque du dispositif de convoyage (12) de la conduite d'alimentation (19) et ce flux partiel de l'eau (8, 31) est introduit dans la conduite d'additif (24) et en outre le prélèvement du premier additif (10) dans le premier réservoir d'additif (9) et/ou le prélèvement du deuxième additif (28) dans le deuxième réservoir d'additif (29) est empêché.

9. Procédé selon l'une des revendications précédentes, **caractérisé en ce que** le dispositif de commande (14) forme une valeur différentielle entre une valeur de consigne d'un débit de consigne d'additif, enregistrée dans le dispositif de commande (14), et l'au moins une deuxième valeur de mesure déterminée par le dispositif de mesure de débit d'additif (16) et, en fonction de la valeur différentielle déterminée, le dispositif de commande (14) augmente ou diminue ou maintient constante l'introduction de l'additif (10) au moyen du dispositif de dosage d'additif (17).

10. Système de mélange de liquides (6) pour la préparation d'un mélange de liquides, qui est formé par mélange d'eau (8, 31) avec au moins un additif (10, 28), ce système de mélange de liquides (6) comprenant :
- un premier réservoir d'eau (7) pour le logement d'une première eau (8),
- un premier réservoir d'additif (9) pour le logement d'un premier additif (10),
- une installation de mélange (11) comprenant un dispositif de mesure de débit d'additif (16), un dispositif de dosage d'additif (17) et un dispositif de mélange (18), pour l'ajout au moins du premier additif (10) à l'au moins première eau (8), dans lequel le dispositif de mesure de débit d'additif (16) est conçu pour la détermination d'une première valeur de mesure d'un débit du premier additif (10) à introduire dans le dispositif de mélange (18),
- un dispositif de convoyage (12) pour le convoyage d'au moins la première eau (8) du premier réservoir d'eau (7) vers au moins un point de distribution (21),
- un réseau de conduites (13) comprenant
- une conduite d'alimentation (19), cette conduite d'alimentation (19) reliant le réservoir d'eau (7) avec le dispositif de convoyage (12),
- une première conduite de convoyage (20), cette première conduite de convoyage (20) reliant le dispositif de convoyage (12) avec l'au moins un point de distribution (21),
- une deuxième conduite de convoyage (22), cette deuxième conduite de convoyage (22) bifurquant de la première conduite de convoyage (20), étant reliée avec le dispositif de mélange (18) et retournant en outre côté entrée vers le dispositif de convoyage (12),
- une conduite d'additif (24), cette conduite d'additif (24) reliant le premier réservoir d'additif (9) avec le dispositif de dosage d'additif (17) et en outre avec le dispositif de mélange (18) et dans lequel le dispositif de mesure de débit d'additif (16) est disposé entre le premier réservoir d'additif (9) et le dispositif de mélange (18), plus particulièrement pour l'exécution du procédé selon l'une des revendications précédentes,
**caractérisé en ce que**
- un dispositif de mesure de débit de mélange de liquides (26) est prévu, ce dispositif de mesure de débit d'eau (26) étant conçu pour la détermination d'au moins une deuxième valeur de mesure d'un débit total du mélange de liquides à convoyer par le dispositif de convoyage (12) vers l'au moins un point de distribution (21),
- un dispositif de mesure de débit d'eau (27) est prévu sur le parcours de la conduite d'alimentation (19), ce dispositif de mesure de débit d'eau (27) étant conçu pour la détermination d'au moins une troisième valeur de mesure du débit d'eau s'écoulant à travers la conduite d'alimentation (19)
- un dispositif de commande (14) est prévu, ce dispositif de commande (14) étant en liaison de communication au moins avec le dispositif de mesure de débit d'additif (16), le dispositif de mesure de débit de mélange de liquides (26), le dispositif de mesure de débit d'eau (27) et le dispositif de dosage d'additif (17),
- un dispositif d'enregistrement de données (15) est prévu, ce dispositif d'enregistrement de données (15) étant en liaison de communication avec le dispositif de commande (14) et le dispositif d'enregistrement de données (15) étant conçu pour l'enregistrement des valeurs de mesure transmises par le dispositif de commande (14) et
- un dispositif de sortie (35) est prévu, ce dispositif de sortie (35) étant conçu pour sortir le protocole de mesure établi par le dispositif de commande (14) à partir des valeurs de mesure enregistrées dans le dispositif d'enregistrement de données (15).

11. Système de mélange de liquides (6) selon la revendication 10, **caractérisé en ce que** le système de mélange de liquides (6) est intégré dans la structure d'un véhicule d'intervention (1), plus particulièrement d'un véhicule d'extinction d'incendie.
